# EUROPÄISCHE PATENTSCHRIFT

(11) **EP 0 447 774 B1**
(45) Veröffentlichungstag und Bekanntmachung des Hinweises auf die Patenterteilung: **18.08.1993**
(21) Anmeldenummer: 91101426.4
(22) Anmeldetag: 04.02.1991
(51) Int. Cl.: B02C 13/28

(54) **Einrichtung zum Festlegen von Schlagleisten in Randausschnitten von Prallmühlenrotoren**
Clamping device for beater bars in peripheral slots of impact-mill rotors
Dispositif pour fixer des barres de percussion dans des évidements périphériques de rotors de broyeurs à impact

(30) Priorität: 01.03.1990 DE 4006329
(43) Veröffentlichungstag der Anmeldung: 25.09.1991
(73) Patentinhaber: NOELL Service und Maschinentechnik GmbH, D-30853 Langenhagen (DE)
(72) Erfinder: Bergmann, Werner, W-4400 Münster (DE); Heukamp, Volker, W-4540 Lengerich (DE); Hemesath, Gerhard, W-4409 Havixbeck (DE)

(56) Entgegenhaltungen:
- DE-A- 2 148 752
- DE-A- 2 850 299
- DE-A- 3 521 588
- FR-A- 2 279 468
- FR-A- 2 472 416

## Beschreibung

Die Erfindung betrifft eine Einrichtung zum Festlegen von Schlagleisten in Randausschnitten von Prallmühlenrotoren, insbesondere von Rotoren, nach dem Oberbegriff des ersten Anspruchs, bei denen die Randausschnitte in mit Abstand voneinander angeordneten Rotorenscheiben vorgesehen sind, wobei auf der einen Seite der Randausschnitte fest am Rotor vorgesehene Halteteile angeordnet sind, die mit entsprechenden Teilen der eingesetzten Schlagleisten in Eingriff kommen und sie dadurch gegen eine Bewegung radial nach außen festlegen, und bei der auf der anderen Seite der Randausschnitte zwischen der Seitenwand jedes Ausschnittes und der Schlagleiste Keile vorgesehen sind, die die Schlagleiste mit den Halteteilen in Eingriff halten und durch sich gegen den Rotor abstützende Druckelemente in ihrer Klemmlage gehalten werden, wobei die einer Schlagleiste zugeordneten Druckelemente mit einer gemeinsamen, achsparallelen Druckleitung verbunden sind, die mit einem Anschlußstück mit Ventil versehen ist.

Bei einer Prallmühle der genannten Art (DE-A-21 48 752 und danach hergestellte Prallmühle) sind die hierfür erforderlichen Druckleitungen im Rotorkörper selbst vorgesehen, beispielsweise als axiale und radiale Bohrungen in der Rotorwelle und in den Rotorscheiben. Infolge der im Betrieb von Prallmühlen auftretenden harten Schläge wurden die Anschlüsse der Druckelemente an die Mündungen der in den Rotorscheiben vorgesehenen Bohrungen leicht undicht, was zu kostspieligen Reparaturen führt. Auch ist die Herstellung der im Rotor vorgesehenen Bohrungen umständlich und teuer.

Es ist aus der DE-A-35 21 588 auch bereits bekannt, die gemeinsame achsparallele Druckleitung als Längsbohrung in die vom Rotor unabhängigen Keile zu legen und die Druckelemente als Stempel auszubilden, die in radial nach innen gerichteten Querbohrungen der Keile angeordnet sind und sich gegen den Rotor anlegen, um die Keile radial nach außen in ihre Klemmstellung zu drücken.

Die Keile müssen sich hierbei zumindest über die halbe oder über die ganze Länge des Rotors erstrecken, weil eine solche Bauart nur dann einen Sinn hat, wenn mehrere Druckelemente an eine Druckleitung angeschlossen sind. Dadurch ergeben sich jedoch erhebliche Nachteile, denn die langgestreckten Keile können im Hinblick auf Gußungenauigkeiten der Schlagleisten keine individuell angepaßte Anlage gegen die Schlagleisten an den Stellen haben, wo sie sich gegen die Rotorscheiben abstützen. Außerdem sind die in exponierter Außenlage am Rotor angeordneten Keile zwischen den Rotorscheiben einem erheblichen Verschleiß ausgesetzt, so daß diese in der Herstellung teuren Bauteile häufig ersetzt werden müssen.

Aufgabe der Erfindung ist es, die Nachteile der beiden bekannten Bauarten zu vermeiden und trotzdem ein vom Rotor unabhängiges Druckleitungssystem zu erhalten, das in der Herstellung billiger ist und durch dessen Anordnungsmerkmale unvermeidliche Beschädigungen durch Verschleiß gering gehalten werden. Dies wird erfindungsgemäß durch die kennzeichnenden Merkmale des Anspruchs 1 erreicht.

Diese Druckleitungsschiene kann über ihre gesamte Länge ganz glatt ausgebildet sein, so daß sie aus handelsüblichem Halbzeug gefertigt sein und bei Beschädigungen leicht ausgebaut und ersetzt werden kann. Im Gegensatz zu der aus der DE-A 35 21 588 bekannten Bauart können außerdem die Keile, wie dies an sich üblich ist, in axialer Richtung nur so lang sein wie die Rotorscheiben breit sind, so daß sie sich vollkommen im Verschleißschatten der Rotorscheiben befinden und daher gegen Verschleiß geschützt sind. Die individuelle Anlage der Keile gegen die Schlagleisten ist gewährleistet. Schließlich sind die zwischen den Rotorscheiben liegenden Teile der Druckleitungsschiene deshalb einem geringen Verschleiß ausgesetzt, weil sie weiter innen im Rotor angeordnet sind, wohin Mahlgutteile kaum einmal gelangen.

Durch den auf die Druckleitungsschiene wirkenden Rückdruck wird die Druckleitungsschiene in ihrer Lage gehalten, so daß außer einer Sicherung in achsparalleler Richtung keine Befestigung benötigt wird. Es ist aber vorteilhaft, wenn in den Randausschnitten des Rotors miteinander fluchtende Nuten vorgesehen sind, in denen die Druckleitungsschiene beim Einsetzen in den Rotor seitlich geführt und danach in der richtigen Lage gehalten wird.

Damit bei Undichtigkeiten einer Druckleitung der Anpreßdruck der Druckelemente nicht beeinträchtigt wird, sind die Druckelemente über Rückschlagventile mit der Druckleitung verbunden.

Die Anschlußstücke für die Druckleitungen können in bekannter Weise an einem Ende jeder Druckleitungsschiene und dadurch im Bereich einer Stirnfläche des Rotors vorgesehen sein. Sie sind dann durch eine in der Gehäuseseitenwand entsprechend angeordnete verschließbare Öffnung zwecks Anschließens einer Druckpumpe oder dergleichen erreichbar.

Die Anschlußstücke können aber auch außerhalb des Gehäuses angeordnet sein. Damit dazu nicht, wie bekannt, Bohrungen in der Rotorwelle vorgesehen werden müssen, erfolgt gemäß einer weiteren Ausgestaltung der Erfindung die Verbindung zwischen den in den Druckleitungsschienen vorgesehenen Druckleitungen und den Anschlußstücken über Bohrungen, die in einer mit der Rotorwelle umlaufenden Büchse vorgesehen sind, die die Rotorwelle im Bereich der Gehäusewand umgibt. Dabei ist in der Büchse für jede Druckleitungsschiene eine Bohrung vorgesehen, die innerhalb und außerhalb des Gehäuses je einen Anschlußstutzen aufweist. An den inneren Anschlußstutzen wird eine zu der entsprechenden Druckleitung führende Verbindungsleitung angeschlossen, z.B. ein geschützt verlegter Schlauch oder ein ebenso verlegtes Rohr, während in den äußeren Anschlußstutzen das mit einem Ventil versehene Anschlußstück eingeschraubt wird. Parallel zu diesem Anschlußstück kann auch ein unter Federwirkung stehender Druckanzeiger vorgesehen sein, der beispielsweise mit einem Sensor zusammenarbeitet, der ein Signal gibt, wenn der Druck in einer der Druckleitungen absinkt.

In der Zeichnung ist ein Prallmühlenrotor mit einer hydraulischen Festlegeeinrichtung für die Schlagleisten gemäß der Erfindung dargestellt, und zwar zeigt
- Fig. 1: eine Stirnansicht des Rotors und
- Fig. 2: einen Teil-Längsschnitt durch den Rotor nach der Linie I-II und III-IV in Fig. 1.

Die Prallmühle ist innerhalb ihres Gehäuses, von dem nur eine Seitenwand 1 dargestellt ist, mit einem Rotor 2 versehen, der auf einer außerhalb des Gehäuses gelagerten Welle 3 angeordnet ist. Er besteht aus mehreren Rotorscheiben 4 aus Stahlguß, die mit ihren verbreiterten Naben 5 aneinanderliegen, durch Paßstifte 6 zentriert und durch eine Ringschweißnaht 7 untereinander verbunden eine steife Trommel bilden, die nur an ihren beiden Enden mit der Welle 3 verbunden ist.

Jede Rotorscheibe 4 weist auf den Umfang verteilt sechs Randausschnitte 8 auf, in die Schlagleisten 9 einsetzbar sind. Auf der in Umlaufrichtung (Pfeil a) des Rotors hinteren Seite der Randausschnitte weisen die Rotorscheiben in axialer Richtung breitere Backen 10 auf, die mit Rippen 11 versehen sind, die in entsprechende Nuten der Schlagleisten 9 eingreifen. Die in Umlaufrichtung vordere Seite der Randausschnitte weist eine von der Radialen nach hinten etwas abweichende Fläche 12 auf, die mit einer Führungsnut 13 versehen ist, während in der Bodenfläche 14 jedes Randausschnittes eine achsparallel verlaufende Nut 15 vorgesehen ist.

Zwischen der Schlagleiste 9 und den vorderen Flächen 12 der Randausschnitte 8 ist in jedem Randausschnitt ein Keil 16 angeordnet, der die Schlagleiste mit den Rippen 11 der Backen 10 in Eingriff hält. In etwa radialer Richtung innerhalb der Keile 16 ist in jedem Randausschnitt 8 ein hydraulisches Druckelement 17 angeordnet, dessen Stempel 18 von innen gegen den Keil 16 anliegt.

Die einer Schlagleiste zugeordneten Druckelemente 17 sind auf einer Druckleitungsschiene 19 befestigt, die in den Nuten 15 geführt ist und in der eine Längsbohrung 20 und von dieser ausgehende, zu den Druckelementen 17 führende Querbohrungen 21 vorgesehen sind. Infolge dieser Anordnung stützen sich die Druckelemente 17 bei ihrer Druckausübung gegen die Keile 16 über die Druckleitungsschiene 19 nach innen gegen die Rotorscheiben 4 ab.

An dem in Fig. 2 linken Ende jeder Druckleitungsschiene 19 bzw. der in dieser vorgesehenen Längsbohrung 20 kann ein mit einem Kupplungsventil versehenes Anschlußstück vorgesehen sein, das durch eine in der Gehäusewand 1 vorgesehene, verschließbare Öffnung zugänglich ist.

Im dargestellten Ausführungsbeispiel sind die in den Druckleitungsschienen 19 vorgesehenen Längsbohrungen 20 durch Rohre 22 mit Bohrungen 23 verbunden, die in einer Büchse 24 vorgesehen sind, die die Rotorwelle 3 an der Stelle umschließt, wo sie durch die Gehäusewand 1 nach außen ragt. An den nach außen gehenden Mündungen der Bohrungen 23 sind die erwähnten, mit einem Kupplungsventil versehenen Anschlußstücke 25 vorgesehen, über die die Druckleitungen 23, 22, 20, 21 und damit die Druckelemente 17, z.B. mittels einer Handpumpe, unter Druck gesetzt werden können. An den Bohrungen 23 der Büchse 24 können an einem zweiten Außenauslaß Meßeinrichtungen 26 für die in den einzelnen Druckleitungssystemen herrschenden Drücke vorgesehen sein, denen ein Sensor 27 zugeordnet ist, der ein Signal gibt, wenn der Druck in einem der Systeme unzulässig absinken sollte. Zum Schutz der Rohre 22 sind Stege 28 vorgesehen, die in Umlaufrichtung des Rotors vor den Rohren angeordnet sind.

## Patentansprüche

1. Einrichtung zum Festlegen von Schlagleisten (9) in Randausschnitten (8) von Prallmühlenrotoren (2), insbesondere von Rotoren, bei denen die Randausschnitte in mit Abstand voneinander angeordneten Rotorenscheiben (4) in Achsrichtung fluchtend vorgesehen sind, wobei auf der einen Seite der Randausschnitte fest am Rotor vorgesehene Halteteile (10,11) angeordnet sind, die mit entsprechenden Teilen der eingesetzten Schlagleisten in Eingriff kommen und sie dadurch gegen eine Bewegung radial nach außen festlegen, und bei der auf der anderen Seite der Randausschnitte zwischen der Seitenwand jedes Ausschnittes und der Schlagleiste Keile (16) vorgesehen sind, die die Schlagleiste mit den Halteteilen in Eingriff halten und durch sich gegen den Rotor abstützende Druckelemente (17,18) in ihrer Klemmlage gehalten werden, wobei die einer Schlagleiste zugeordneten Druckelemente (17) über Querbohrungen (21) mit einer gemeinsamen, an ihrem Ende mit einem Anschlußstück mit Ventil versehenen, ein Druckmittel enthaltenden Längsbohrung (20) eines sich achsparallel erstreckenden Bauteils verbunden sind, das in den für die Schlagleiste vorgesehenen Randausschnitten des Rotors angeordnet ist, **dadurch gekennzeichnet,** daß das Bauteil als Druckleitungsschiene (19) ausgebildet ist, die an der der Rotorachse, eine Bodenfläche (14) bildenden nächstliegenden Seite der Randausschnitte (8) angeordnet ist, und daß die Druckelemente (17) auf der den Keilen zugewendeten Seite der Druckleitungsschiene auf dieser angeordnet sind, so daß sie sich über die Druckleitungsschiene gegen den Rotor (2) abstützen.

2. Einrichtung nach Anspruch 1, **dadurch gekennzeichnet,** daß die Druckelemente (17) mit der Druckleitungsschiene (19) fest verbunden und zusammen mit dieser in den Rotor (2) ein- und ausbaubar sind.

3. Einrichtung nach Anspruch 1, **dadurch gekennzeichnet,** daß die Druckleitungsschiene (19) in miteinander fluchtenden Nuten (15) der Randausschnitte (8) des Rotors (2) geführt ist.

4. Einrichtung nach Anspruch 1, **dadurch gekennzeichnet,** daß die Druckelemente (17) über Rückschlagventile mit der Druckleitung (20) verbunden sind.

5. Einrichtung nach Anspruch 1, **dadurch gekennzeichnet,** daß das Anschlußstück an einem Ende der Druckleitungsschiene (19) angeordnet ist.

6. Einrichtung nach Anspruch 1, **dadurch gekennzeichnet,** daß die in den Druckleitungsschienen (19) vorgesehenen Druckleitungen (20) mit außerhalb des Prallmühlengehäuses (1) angeordneten Anschlußstücken (25) verbunden sind, die in einer mit der Rotorwelle (3) umlaufenden Büchse (24) vorgesehen sind, die die Rotorwelle im Bereich der Gehäusewand (1) umgibt.

7. Einrichtung nach Anspruch 6, **dadurch gekennzeichnet,** daß die Druckleitungen (20) mit den in der Büchse (24) vorgesehenen Bohrungen (23) mittels Schläuchen oder Rohren (22) verbunden sind.

8. Einrichtung nach Anspruch 6, **dadurch gekennzeichnet,** daß an den außerhalb des Prallmühlengehäuses liegenden Ausmündungen der in der Büchse (24) vorgesehenen Bohrungen (23) außer den Anschlußstücken (25) Mittel (26) zur Überwachung des in den Druckleitungen (20) herrschenden Drucks vorgesehen sind.

## Claims

1. A device for clamping blow bars (9) in the peripheral slots (8) of impact mill rotors (2), in particular rotors having peripheral slots provided in axially-spaced and -aligned rotor disks (4), whereby on one side of the peripheral slots and securely attached to the rotor are arranged holding pieces (10,11), which engage in corresponding parts of the blow bars in question, securing the said bars against radial movement outwards; and whereby on the other side of the peripheral slots between the side wall of each slot and the blow bar are provided wedges (16), which retain the blow bar in engagement with the holding pieces and which are maintained in their clamping position by thrust elements (17,18) braced against the rotor, whereby the thrust elements (17) allotted to an individual blow bar are connected by transverse borings (21) to the common longitudinal boring (20) of a member running parallel to the axis of the rotor and arranged in the peripheral slots of the rotor provided for accommodating the blow bar, said boring having a connecting piece with valve at its end and containing a pressure fluid; characterized in that the member is designed as a pressure line rail (19) arranged on the side forming the base surface (14) of the peripheral slot (8) nearest to the rotor axle, and that the pressure elements (17) are arranged on the side of the pressure line rail facing the wedges in such a way that they brace themselves via the pressure line rail against the rotor (2).

2. A device according to claim 1, characterized in that the pressure elements (17) are firmly connected to the pressure line rail (19), together with which they can be fitted to and removed from the rotor (2).

3. A device according to claim 1, characterized in that the pressure line rail (19) is held in aligned grooves (15) of the peripheral slots (8) of the rotor (2).

4. A device according to claim 1, characterized in that the pressure elements (17) are connected to the pressure line (20) via non-return valves.

5. A device according to claim 1, characterized in that the connecting piece is arranged at one end of the pressure line rail (19).

6. A device according to claim 1, characterized in that the pressure lines (20) provided in the pressure line rails (19) are connected by connecting pieces (25) arranged outside the impact mill housing (1), said connecting pieces provided in a bushing (24) which rotates with the rotor shaft (3) and which encompasses the rotor shaft in the vicinity of the housing wall (1).

7. A device according to claim 6, characterized in that the pressure lines (20) are connected to the borings (23) provided in the bushing (24) by means of hoses or tubes (22).

8. A device according to claim 6, characterized in that as well as the connecting pieces (25) at the mouths of the borings (23) provided in the bushing (24) and located outside the impact mill housing are provided means (26) for monitoring the pressure in the pressure lines (20).

## Revendications

1. Dispositif pour fixer des battoirs (9) dans les encoches de bordure (8) de rotors (2) de broyeurs à chocs, en particulier de rotors dans lesquels les encoches de bordure sont prévues dans des disques de rotor (4) disposés à distance les uns des autres en alignement axial, dans lequel il est prévu, sur un côté des encoches de bordure, des parties de retenue (10, 11) fixes sur le rotor qui coopèrent avec des parties correspondantes des battoirs insérés qu'ils empêchent de ce fait de dévire un mouvement radialement vers l'extérieur, et dans lequel il est prévu sur l'autre côté des encoches de bordure, entre la paroi latérale de chaque encoche et le battoir, des cales (16) qui maintiennent en prise le battoir et les parties de retenue et qui sont maintenues dans leur position de serrage par des éléments de pression (17, 18) qui s'appuient sur le rotor, les éléments de pression (17) associés à un battoir étant reliés par l'intermédiaire d'alésages transversaux (21) à un alésage longitudinal commun (20), muni à son extrémité d'une pièce de raccordement à soupape et contenant un fluide sous pression, d'un élément qui s'étend parallèlement à l'axe et qui est disposé dans les encoches de bordure du rotor qui sont prévues pour le battoir, caractérisé en ce que l'élément est sous forme d'une barre à conduite de pression (19) qui est disposée sur le côté le plus proche de l'axe du rotor et qui forme une surface de fond (14) de l'encoche de bordure (8), et en ce que les éléments de pression (17) sont disposés sur la barre à conduite de pression sur son côté tourné vers les cales, de sorte qu'ils s'appuient contre le rotor (2) par l'intermédiaire de la barre à conduite de pression.

2. Dispositif selon la revendication 1, caractérisé en ce que les éléments de pression (17) sont reliés de manière fixe à la barre à conduite de pression (19) et peuvent être montés et démontés dans le rotor (2) avec celle-ci.

3. Dispositif selon la revendication 1, caractérisé en ce que la barre à conduite de pression (19) est guidée dans des rainures (15) alignées entre elles de l'encoche de bordure (8) du rotor (2).

4. Dispositif selon la revendication 1, caractérisé en ce que les éléments de pression (17) sont reliés à la conduite de pression (20) par l'intermédiaire de clapets anti-retour.

5. Dispositif selon la revendication 1, caractérisé en ce que la pièce de raccordement est disposée à une extrémité de la barre à conduite de pression (19).

6. Dispositif selon la revendication 1, caractérisé en ce que les conduites de pression (20) prévues dans les barres à conduites de pression (19) sont reliées à des pièces de raccordement (25), disposées à l'extérieur du boîtier (1) du broyeur à chocs, qui sont prévues dans une douille (24) qui tourne avec l'arbre (3) du rotor et qui entoure l'arbre du rotor dans le domaine de la paroi (1) du boîtier.

7. Dispositif selon la revendication 6, caractérisé en ce que les conduites de pression (20) sont reliées aux alésages (23) prévus dans la douille (24) à l'aide de tuyaux souples ou de tubes (22).

8. Dispositif selon la revendication 6, caractérisé en ce qu'il est prévu au niveau des sorties des alésages (23) prévus dans la douille (24) qui sont situées à l'extérieur du boîtier du broyeur à chocs des dispositifs (26), en plus des pièces de raccordement (25), pour surveiller la pression qui règne dans les conduites de pression (20).
